# EUROPÄISCHE PATENTSCHRIFT

(11) **EP 0 004 983 B1**
(45) Veröffentlichungstag und Bekanntmachung des Hinweises auf die Patenterteilung: **25.03.1981**
(21) Anmeldenummer: 79200150.5
(22) Anmeldetag: 28.03.1979
(51) Int. Cl.: F28F 1/08, F28F 1/06, F28F 1/42

(54) **Gaskühler mit innenberippten Bleirohren**
Gas-cooler with lead tubes finned on the inside
Refroidisseur de gaz avec des tubes en plomb comportant des ailettes à l'intérieur

(30) Priorität: 06.04.1978 DE 2814828
(43) Veröffentlichungstag der Anmeldung: 31.10.1979
(73) Patentinhaber: METALLGESELLSCHAFT AG, 60015 Frankfurt (DE)
(72) Erfinder: Drefahl, Klaus, D-6450 Hanau (DE); Gilles, Helmut, D-6000 Frankfurt am Main 60 (DE)
(74) Vertreter: Fischer, Ernst, Dr.

## Beschreibung

Die Erfindung betrifft eine Vorrichtung zur Kühlung insbesondere S0₂₋haltiger Gase, bestehend im wesentlichen aus einem außengekühlten Bündel parallel angeordneter, endseitig in Rohrböden befestigter stranggepreßter Bleirohre mit Innenlängsrippen, einem Gehäuse mit Zu- und Abführleitungen für ein Kühlmittel sowie diffusorartiger Anschiußkanäten für den Gasstrom.

Bei der Auslegung derartiger Gaskühler sind verschiedene Grenzbedingungen zu beachten. Der Forderung nach möglichst großen Baueinheiten steht entgegen, daß die Kühler wegen des hohen Bleianteils sehr schwer sind und wirtschaftlich nur dann gefertigt, transportiert und montiert werden können, wenn hierzu die üblichen Hebe- und Transporteinrichtungen verwendet werden können und nicht erst teure Sondereinrichtungen bereitgestellt werden müssen. Daraus folgt, daß man bestrebt ist, die Bleirohre mit möglichst geringer Wanddicke auszuführen.

Andererseits erlauben die Betriebsbedingungen und die Festigkeitseigenschaften des Werkstoffs Blei nicht, bestimmte Wand-. dicken zu unterschreiten, wenn die geforderten und vom Hersteller zu gewährleistenden Lebensdauerwerte erreicht werden sollen. Schließlich ist es nur begrenzt möglich, die Festigkeitswerte des Werkstoffs legierungstechnisch zu verbessern, da gleichzeitig auf eine unverminderte Korrosionsbeständigkeit geachtet werden muß. Als Kompromiß zwischen den genannten Anforderungen werden heute vorwiegend stranggepreßte Bleirohre mit einem Außendurchmesser von 70 mm und einer Wanddicke von 6 mm verwendet, die entweder sechs vergleichsweise stabile Innenlängsrippen mit einer Höhe von 13 mm oder aber sechs dünne Rippen gleicher Höhe und dazwischen noch sechs kleinere Rippen mit einer Höhe von 7 mm aufweisen.

Ausgehend von der letztgenannten Rohrform wurden Versuche mit innenberippten Bleirohren durchgeführt, die einen auf 68 mm verminderten Außendurchmesser und eine auf 5 mm reduzierte Wanddicke hatten. Die innere Querschnittsform und Größe wurde beibehalten. Die Änderung des Außendurchmessers entspricht einer Material- und Gewichtsersparnis von etwa 15%. Diese Rohre wurden unter Betriebsbedingungen im Langzeitversuch getestet, wobei sich herausgestellt hat, daß sie den Anforderungen nicht genügen. Sie gingen innerhalb von ca. 3.000 Betriebsstunden zunächst allmählich in eine Ovalform über und wurden danach in kurzer Zeit bis zum gegenseitigen Anliegen der Rippen vollständig zusammengedrückt. Es wurde vermutet und durch Messungen bestätigt, daß die Verformung der Rohre unter Betriebsbedingungen stets an den Stellen der Rohrwandung beginnt, die an der unteren Grenze der Wanddickentoleranz liegen. Offenbar lassen sich gewisse Exzentrizitäten des Innenwerkzeugs beim Strangpressen nicht vermeiden, so daß Abweichungen der Wanddicke von ± 5% durchaus üblich sind.

Es leuchtet ohne weiteres ein, daß eine Gaskuhler nicht mehr einwandfrei arbeiten kann, wenn der Gasdurchtrittsquerschnitt einzelner oder gar mehrerer Bleirohre durch Deformation stark vermindert ist. Die angestrebte Material-und Gewichtsersparnis läßt sich auf diese Weise also nicht erreichen.

Der Erfindung liegt die Aufgabe zugrunde, eine Möglichkeit zur Verbesserung der eingangs beschriebenen Gaskühler aufzuzeigen, wobei 'einerseits eine merkliche Gewichtsersparnis erreicht, andererseits aber die Funktionsfähigkeit des Gaskühlers während der vorgegebenen Lebensdauer nicht beeinträchtigt wird.

Überraschenderweise wurde gefunden, daß diese Aufgabe gelöst werden kann, wenn die stranggepreßten Bleirohre senkrecht zu ihrer Längsachse partielle Einbuchtungen aufweisen.

Die Nachverformung kann zweckmäßigerweise darin bestehen, daß die Einbuchtungen kalottenförmig ausgebildet sind. Nach einer weiteren Ausbildung des Erfindungsgedankens können die Einbuchtungen der Bleirohre als ringförmig umlaufende Vertiefungen ausgebildet sein.

Durch die erfindungsgemäße Nachverformung der stranggepreßten Bleirohre vermögen diese bei gleicher Wanddicke einem vorgegebenen Druck ohne Deformation wesentlich länger oder bei gleicher Lebensdauer einem höheren Druck standzuhalten. Sind umgekehrt Lebensdauer und Außendruck vorgegeben, so können durch die erfindungsgemäße Nachverformung Material- und Gewichtseinsparungen durch verminderte Wanddicke in der Größenordnung von 15% erreicht werden.

Weitere Einzelheiten und Vorteile der Erfindung werden anhand der in den Figuren dargestellten Ausführungsbeispiele sowie der Ergebnisse von Vergleichsversuchen näher erläutert.
Figur 1 zeigt einen Bleirohrabschnitt mit Kugeleindrücken.
Figur 2 zeigt einen Bleirohrabschnitt mit Einschnürungen.
Figur 3 zeigt im Diagramm die Ergebnisse von Zeitstandversuchen.

In Figur 1 ist ein Abschnitt eines Bleirohres 1 in Ansicht und Querschnitt dargestellt, bei dem die Nachverformung durch am Umfang um 120°C versetzt angeordnete Eindrücke mittels Stahlkugeln durchgeführt wurde, bei der sich kalottenförmige Einbuchtungen 2 ausbilden. Mit den Linien 3 ist die Grenze der Umformbereiche gekennzeichnet.

Figur 2 zeigt in Ansicht und Querschnitt einen Bleirohrabschnitt 4, der durch ringförmige Einschnürungen 5 nachverformt wurde. Auf diese Weise erhält das Bleirohr im Längsschnitt gesehen eine Mehrzahl aufeinanderfolgender tonnenförmiger Bereiche 6.

Zur Vereinfachung der Darstellung sind in den Figuren 1 und 2 die Innenlängsrippen der Bleirohre 1, 4 nicht mitgezeichnet worden.

Figur 3 gibt die Ergebnisse von Zeitstandversuchen wieder, bei denen verschiedene Rohrproben Nr. 1 bis 3 in der Prüfapparatur mit einem äußeren Wasserdruck beaufschlagt wurden. Auf der Abzisse ist die Standzeit in Stunden und auf der Ordinate der angewendete Druck in Bar dargestellt. Die Proben wurden zunächst 750 Stunden einem äußeren Druck von 2,5 Bar unterworfen. Danach wurde der Druck in etwa gleichbleibenden Zeitabständen um jeweils 0,5 Bar erhöht, wobei das nicht nachverformte Rohr Nr. 3 bei einem Druck von 4 Bar nach 1150 Stunden bis zum gegenseitigen Aneinanderliegen der Innenrippen zusammengedrückt wurde.

Die Rohrprobe Nr. 1 mit Kugeleindrücken gemäß Figur 1 kollabierte erst bei 4, 5 Bar nach 1330 Stunden. Es ist also festzustellen, daß bereits mit einer leicht zu bewerkstelligenden Nachverformung eine deutliche Verbesserung der Standzeit bzw. Druckbelastungsmöglichkeit erreicht werden kann.

Eine wesentlich größere Steigerung konnte mit einer Nachverformung durch ringförmige Einschnürungen erzielt werden (Rohr Nr.2). Hierbei wurde eine Standzeit von 1820 Stunden erreicht, wobei allerdings der Druck bereits auf 6 Bar gesteigert worden war. Es leuchtet ohne weiteres ein, daß ohne Drucksteigerung mit. einem Rohr mit Kugeleindrücken die Standzeit etwa verdoppelt werden kann, während mit einem Rohr gemäß Figur 2 die Standzeit auf den 8- bis 10-fachen Wert des nicht nachverformten Rohres gesteigert werden kann. Umgekehrt läßt sich aus dem Diagramm schließen, daß nachverformte Rohre bei zum Teil wesentlich höheren Drücken eingesetzt werden können, wenn nur bestimmte Standzeiten gefordert sind. Die eingangs geschilderten Probleme können also bei Anwendung der erfindungsgemäßen Nachumformung auf verhältnismäßig einfache Weise gelöst werden.

## Patentansprüche

1. Vorrichtung zur Kühlung insbesondere SO₂- haltiger Gase, bestehend im wesentlichen aus einem außengekühlten Bündel parallel angeordneter, endseitig in Rohrböden befestigter stranggepreßter Bleirohre (1) mit Innenlängsrippen, einem Gehäuse mit Zu- und Abführleitungen für ein Kühlmittel sowie diffusorartigen Anschlußkanälen für den Gasstrom, dadurch gekennzeichnet, daß die Bleirohre (1) senkrecht zu ihrer Längsachse partielle Einbuchtungen (2) aufweisen.

2. Vorrichtung nach Anspruch 1, dadurch gekennzeichnet, daß die Einbuchtungen (2) der Bleirohre (1) kalottenförmig ausgebildet sind.

3. Vorrichtung nach Anspruch 1, dadurch gekennzeichnet, daß die Einbuchtungen (2) der Bleirohre (1) als ringförmig umlaufende Vertiefüngen ausgebildet sind.

## Revendications

1. Refroidisseur, notamment de gaz contenant du 50₂, constitué essentiellement d'un faisceau, refroidi de l'extérieur, de tubes (1) parallèles, en plomb, à nervures longitudinales intérieures, obtenus par filage, et montés par les extrémités dans des plaques à tubes, d'une calandre ayant des conduits d'amenée et d'évacuation d'un fluide réfrigérant, ainsi que des canaux de raccordement en forme de diffuseur pour le courant gazeux, caractérisé en ce que les tubes (1) en plomb présentent des échancrures (2) partielles perpendiculairement à leur axe longitudinal.

2. Refroidisseur suivant la revendication 1, caractérisé en ce que les échancrures (2) du tube (1) en plomb sont en forme de calotte sphérique.

3. Refroidisseur suivant la revendication 1, caractérisé en ce que les échancrures (2) des tubes (1) en plomb sont des gorges annulaires sans fin.

## Claims

1. Apparatus for cooling gases, particularly gases which contain SO₂, comprising an externally cooled nest of parallel arranged extruded lead tubes (1), which are secured at their ends in tube plates and have longitudinal internal fins, a housing provided with conduits for supplying and withdrawing a cooling fluid, and diffuser like ports for a gas stream, characterized in that the lead tubes (1) have partial indentations (2) at right angles to their longitudinal axis.

2. Apparatus according to claim 1, characterized in that the indentations (2) of the lead tubes (1) are formed like spherical segments.

3. Apparatus according to claim 1, characterized in that the indentations (2) of the lead tubes (1) are formed like annular peripheral recesses.
